# EUROPÄISCHE PATENTANMELDUNG

(11) **EP 0 354 270 A1**
(43) Veröffentlichungstag der Anmeldung: **14.02.1990**
(21) Anmeldenummer: 88113463.9
(22) Anmeldetag: 19.08.1988
(51) Int. Cl.: B65D 88/56, B65G 65/23, B60P 3/24

(54) **Transport-Container**

(30) Priorität: 12.08.1988 DE 8810269 U
(71) Anmelder: FELDBINDER & BECKMANN oHG, D-21423 Winsen (DE)
(72) Erfinder: Schadagies, Hendrik, Dipl.-Ing., D-2090 Winsen/Luhe (DE)
(74) Vertreter: Richter, Werdermann & Gerbaulet

(57) **Zusammenfassung**

Um bei einem Transport-Container einen größtmöglichen Transportraum bei Einhaltung der vorgegebenen Norm-Container-Abmessungen und bei gleichzeitiger Vermesserung der Stabilität des Rahmens zu erhalten, wird ein Transportbehälter mit zwei in einem Rahmengestell angeordneten kippbaren Druckbehältern für körniges oder pulverförmiges Schüttgut oder für Flüssigkeiten so ausgebildet, daß in dem Rahmengestell (10) die jedem Druckbehälter (30,40) zugeordnete Hubeinrichtung (26,27) bis in den an den Längsträger (11,12) angrenzenden Bereich zu der Mittellängsachse (28,29) versetzt angeordnet sind, daß für jeden Druckbehälter (30,40) zwei Halterungen (19,20) vorgesehen sind, daß jede Halterung (19,20) an einem Vertikalträger (15,16,17,18) oberhalb der Mittelebenen (HM,HM1) und in einem Abstand (A) zu diesen und in einem Abstand (a) zu den oberen Enden des Vertikalträgers (15,16,17,18) über eine horizontale Achse (19a,19b,20a,20b) angelenkt ist.

## Beschreibung

Die Erfindung betrifft einen Transport-Container mit zwei in einem Rahmengestell angeordneten, kippbaren Druckbehältern für körniges oder pulverförmiges Schüttgut oder für Flüssigkeiten, bei dem das aus Längsträgern, Querträgern und Vertikalträgern bestehende, rechteckförmige Rahmengestell Halterungen für eine Verschwenkung der Druckbehälter um eine horizontale Achse aufweist, die beiden zylinderförmigen, einen der Breite des Rahmengestells entsprechenden Durchmesser aufweisenden und in dem Rahmengestell hintereinander angeordneten, mit ihren Längsachsen parallel zur Rahmengestelllängsrichtung verlaufenden Druckbehälter mit ihren, den stirnseitigen Querträgern des Rahmengestells zugekehrten Stirnseiten mit verschließbaren und bei eine Transportstellung einnehmenden Druckbehältern in dern stirnseitigen, unteren Eckbereichen des Rahmengestells liegenden Abzugsöffnungen für den Behälterinhalt an Halterungen in Lagerpunkten um horizontale Achsen verschwenkbar befestigt sind, und die Druckbehälter an ihren aneinander zugekehrten Stirnseiten mit zu ihren Mittellängsachsen versetzt angeordneten als hydraulische oder pneumatische Arbeitszylinder ausgebildeten Hubeinrichtungen verbunden sind, die bodenseitig an dem Rahmengestell angelenkt sind.

Bekannt sind Transport-Container mit einer Anzahl von Druckbehältern für den Transport von körnigem oder pulverförmigen Schüttgut und für Flüssigkeiten, die entweder mit ihren Längsachsen nebeneinander oder quer zur Rahmenlängsrichtung liegend oder mit ihren Längsachsen hintereinander liegend in einem Rahmengestell angeordnet sind, wobei im letzteren Fall in diesem zwei Druckbehälter vorgesehen sind. Die für diese Transport-Container verwendeten Rahmengestelle sind als Vollrahmen ausgebildet und konstruktiv sehr aufwendig. Die Abmessungen der in diesen Rahmengestellen angeordneten Silo-Kippbehälter entsprechend jedoch nicht den durch die Abmessungen des Rahmengestells größtmöglichen Abmessungen, was darauf zurückzuführen ist, daß einerseits die Behälter seitlich an dem Rahmengestell an Lageachsen gehalten sind, um gekippt zu werden, wodurch ausreichend Platz für den in das Rahmengestell beim Kippen der Behälter verschwenkbaren Behälterabschnitt mit den Abzugsöffnungen vorhanden sein muß, und daß zum anderen die Hubeinrichtungen mittig an den einander gegenüberliegenden Stirnseiten der beiden Kippbehälter angreifen, wodurch viel Platz für die Unterbringung der Hubeinrichtungen benötigt wird, durch den die Behälterabmessungen bestimmt werden, so daß der volle, durch die Rahmengestellgröße zur Verfügung stehende Raum für die konstruktive Ausgestaltung der Behälter nicht voll ausgenutzt werden und somit der Größe der Behälter nicht zugute kommen kann (DE-OS 24 54 606).

Andererseits sind verschiedene Kippmechanismen für auf Fahrzeugen angeordnete Druckbehälter bekannt geworden, die ein Entleeren der Druckbehälter ermöglichen. Bei einem bekannten Fahrzeug zum Transport von Schüttgütern, auf dessen Untergestell zwei Behälter gelagert sind, die zur Wagenmitte hin wahlweise um getrennte Kippachsen kippbar sind, ist dabei vorgesehen, daß die Kippachsen längsverschiebbar im Untergestell geführt sind und daß zwischen den Behältern und dem Untergestell je ein in der vertikalen Längsmittelebene des Fahrzeuges schwenkbarer Lenker angeordnet ist, wodurch insbesondere durch die längsverschiebbare Anordnung der Kippachsen erreicht wird, daß die Behälter in ungekipptem Zustand relativ dicht zueinander angeordnet werden können, was zu einer Vergrößerung des Fassungsvermögens beitragen soll. Die relativ dichte Anordnung der beiden Behälter zueinander erbringt jedoch den Nachteil, daß beide Behälter nicht gleichzeitig entleert bzw. für den Entleerungsprozeß gekippt werden können. Um dies zu ermöglichen, wäre wiederum der Abstand zwischen den beiden Behältern so zu wählen, daß für das gleichzeitige Kippen der beiden Behälter ausreichend Raum zwischen beiden Behältern vorhanden ist, damit die einander zugekehrten Stirnseiten der beiden Behälter in diesen Raum frei hineinschwenken können (DE-PS 1 158 542).

Es ist auch schon vorgeschlagen worden, Schüttgutbehälter in einem das Aufeinanderstapeln zulassenden Grundrahmen, in dem ein Behälter kippbar gelagert ist, der im gekippten Zustand das Schüttgut über einen hinteren Auslaß entlädt, so anzuordnen, daß der Behälter im Bereich seines Auslaß endes am Boden des Grundrahmens angelenkt ist, während eine Kippvorrichtung zwischen dem anderen Behälterende und dem zugehörigen Ende des Grundrahmens angeordnet ist. Zus Entleeren ist dabei vorgesehen, daß die stirnseitige rahmenartige Halterung zusammen mit dem Behälter kippbar ist, so daß hierfür ein hoher konstruktiver Aufwand erforderlich wird, um eine ausreichende Rahmenstabilität, insbesondere während des Kippens zu erreichen. Außerdem setzt diese Konstruktion einen ausreichenden Raum außerhalb der Grundform des Tragrahmens voraus, da bei einer Nebeneinanderordnung von mehreren Tragrahmen ein Entleeren des Behälters nicht möglich ist. Außerdem ist die vorgeschlagene Konstruktion nicht für zylindrische Behälter, sondern für kastenförmige Behälter konzipiert (DE-AS 19 30 551).

Es ist daher auch schon ein Transport-Container vorgeschlagen worden, bei dem zwei in einem Rahmengestell angeordnete kippbare Druckbehälter für körniges oder pulverförmiges Schüttgut oder für Flüssigkeiten vorgesehen ist. Das Rahmengestell besteht dabei aus Längsträgern, Querträgern und Vertikalträgern und ist rechteckig ausgebildet, und weist Halterungen für eine Verschwenkung der Druckbehälter um eine horizontale Achse auf. Die beiden zylinderförmigen, einen der Breite des Rahmengestells entsprechenden Durchmesser aufweisenden und in dem Rahmengestell hintereinander angeordneten, mit ihren Längsachsen parallel zur Rahmengestellängsrichtung verlaufenden Druckbehälter mit ihren, den stirnseitigen Querträgern des Rahmengestells zugekehrten Stirnseiten mit verschließbaren und bei einer Transportstellung einnehmenden Druckbehältern in den stirnseitigen, unteren Eckbereichen des Rahmengestells liegenden Abzugsöffnungen für den Behälterinhalt sind dabei an Halterungen in Lagerpunkten um horizontale Achsen verschwenkbar befestigt. An ihren einander zugekehrten Stirnseiten sind die Druckbehälter mit pneumatischen Arbeitszylindern verbunden, die bodenseitig an dem Rahmengestell angelenkt sind. Diese Ausbildung hat zwar den Vorteil, daß für das Kippen des Druckbehälters kein zusätzlicher Raum benötigt wird, da jeder Druckbehälter an der Halterung des Rahmengestells derart angeordnet ist, daß der Drehpunkt in Höhe der horizontalen Mittelebene eines jeden Drucktanks zu liegen kommt, jedoch verhindert gerade diese Art der Anlenkung und Lagerung, daß sich der Druckbehälter bis direkt an das Rahmengestell heranerstreckt. Durch die leicht versetzte Anordnung der Hubeinrichtung zu den Mittellängsachsen der Druckbehälter wird dabei ebenfalls nur wenig Raum in Anspruch genommen, jedoch ist auch hier eine optimale Annäherung der einander zugewandten Stirnseiten der Druckbehälter nicht möglich (DE-GM 82 02 922.2).

Es ist daher Aufgabe der vorliegenden Erfindung, einen Transport-Container der eingangs genannten Art so weiterzubilden, daß ein größtmöglicher Transportraum bei Einhaltung der vorgegebenen Norm-Container-Abmessungen und bei gleichzeitiger Verbesserung der Stabilität des Rahmens erhalten wird. Darüber hinaus sollen die Möglichkeiten für eine vollautomatische Be- und Entladung geschaffen werden.

Zur Lösung dieser Aufgabe wird ein Transport-Container gemäß der eingangs angegebenen Art vorgeschlagen, der erfindungsgemäß in der Weise ausgebildet ist, daß in dem Rahmengestell die jedem Druckbehälter zugeordnete Hubeinrichtung bis in an den Längsträger angrenzenden Bereich zu der Mittellängsachse versetzt angeordnet sind, daß für jeden Druckbehälter zwei Halterungen vorgesehen sind, daß jede Halterung an einem Vertikalträger oberhalb der Mittelebenen und in einem Abstand zu diesen und in einem Abstand zu den oberen Enden des Vertikalträgers über eine horizontale Achse angelenkt ist.

Diese Ausbildung hat den Vorteil, daß der gesamte von dem Rahmengestell begrenzte Rahmengestellinnenraum für den bzw. die Druckbehälter zur Verfügung steht, wobei die sich zwangsläufig aufgrund der wegen der Druckbelastung vorzusehenden zylindrischen Ausbildung der Druckbehälter ergebenden Freiräume für die Halterungs- und Hubeinrichtungen genutzt werden. Um ein optimales Verhältnis bei der übertragung der Kräfte vom Druckbehälter auf das Rahmengestell in der Transportstellung als auch beim Verschwenken und Entladen zu gewährleisten und andererseits eine geeignete Verschwenkbewegung um die horizontale Achse der Halterung jedes Behälters zu ermöglichen, ist gemäß einer bevorzugten Ausführungsform vorgesehen, daß der Abstand zwischen der Mittelebene und der Halterung zu dem Abstand der Halterung zu den Enden der jeweiligen Vertikalträger ein Ver hältnis von etwa 2:1 aufweist.

Gemäß einer weiteren bevorzugten Ausführungsform ist vorgesehen, daß an jeder Seite jedes Druckbehälters eine an der Außenoberfläche des Druckbehälters angeordnete Längsträgeruntergreifeinrichtung vorgesehen ist. Durch diese Einrichtung wird es möglich, die Druckbehälter im Rahmengestell mit so fest zu verankern, daß das Rahmengestell den Druckbehältern eine Einheit darstellt, so daß beim Transport eine hohe Verwindungssteifigkeit und eine gleichmäßige Belastung des Rahmengestells gewährleistet ist.

Gemäß weiteren bevorzugten Ausführungsform ist dabei vorgesehen, daß die Längsträgeruntergreifeinrichtung aus einem druckbehälterfesten Formkörper und einem um eine vertikale Achse verschwenkbar an dem Formkörper angelenkten und den jeweiligen Längsträger untergreifbaren platten- oder brettförmigen Halterungsarm besteht. Hierdurch ergibt sich die Möglichkeit, mit einfachen Mitteln, die Längsträgeruntergreifeinrichtung in ihre Untergreifstellung bzw. in ihre Druckbehälterfreigabestellung zu verschwenken.

Gemäß einer anderen weiteren bevorzugten Ausführungsform ist vorgesehen, daß der Halterungsarm auf seiner dem jeweiligen Längsträger zugewandten Oberfläche mit einer elastischen Beschichtung oder Auflage versehen ist. Durch diese Ausbildung wird ein Dämpfungsglied zwischen der Druckbehälter und dem Rahmengestell erhalten, das den Aufbau schädlicher Schwingungen, insbesondere im Bereich der Eigenfrequenzen, vermeidet.

Gemäß einer weiterer bevorzugten Ausführungsform ist vorgesehen, daß die Halterungsarme vermittels einer Antriebseinrichtung um die vertikale Achse verschwenkbar und im mindestens einer Stellung festsetzbar sind. Auf diese Weise ist es möglich, bei einer beispielsweise hydraulischen Ansteuerung der Antriebseinrichtung in Verbindung mit steuerbaren Abzugsöffnungen ein vollautomatisches Entleeren der Druckbehälter zu ermöglichen. Nach Freigabe durch die Längsträgeruntergreifeinrichtung können die Hubeinrichtungen die Druckbehälter in ihre Entladestellung verschwenken und das in den Druckbehältern eingelagerte Gut kann entweder selbsttätig ausfließen oder in entsprechender Weise abgezogen werden.

Ein Ausführungsbeispiel der Erfindung wird nachstehend anhand der Zeichnung näher erläutert.

Es zeigen
**Fig**. 1 in einer Seitenansicht den Transport-Container mit eine Transportstellung einnehmenden Druckbehälter,
**Fig**. 2 in einer Teilansicht von oben den Transport-Container gemäß Fig. 1, und
**Fig**. 3 in einer senkrechten Schnittdarstellung gemäß Linie III-III in Fig. 1 eine Längsträgeruntergreifeinrichtung.

In den Fig. 1 und 2 ist ein Transport-Container 100 dargestellt, der aus einem rechteckförmigen, den Normabmessungen eines Containers entsprechenden Rahmengestell, das aus einem Grundgestell 10a Längsträger 11,12, äußere Querträger 13,14 und Vertikalträger 15,16,17,18 besteht, wobei darüber hinaus noch weitere Querverstrebungen zur Erhöhung der Stabilität des Rahmengestells 10 vorgesehen sein können. Das Grundgestell 10a kann dabei mit bekannten Containerverriegelungseinrichtungen versehen sein.

An seinen Stirnseiten 10a,10b weist das Rahmengestell 10 Vertikalträger 15,16,17,18 auf, die so ausgebildet sein können, daß sie stirnseitige Abschlußwände für das Rahmengestell 10 bilden. Jedoch kann auch eine andersartige Ausgestaltung erfolgen.

In dem Rahmengestell 10 sind zwei zylinderförmige Druckbehälter 30,40 untergebracht, die hintereinanderliegend angeordnet sind (Fig.1). Diese beiden Druckbehälter 30,40 sind mit ihren den äußeren Querträgern 13,14 des Rahmengestells 10 zugekehrten Stirnseiten 31,41, die Abzugsöffnungen 33,43 aufweisen, an den Vertikalträgern 15,16,17,18 in den Lagerpunkten 19a, 19b, 20a,20b schwenkbar gehalten, wobei die Drehpunktlagerung in den horizontalen Achsen 19a,19b,20a,20b so erfolgt, daß ein Verschwenken der Druckbehälter so erfolgt, daß eine Bewegung der Behälter in Pfeilrichtung X,X1 um die horizontalen Achsen 19a,19b bzw. 20a,20b erfolgt.

Für das Überführen der Druckbehälter 30,40 in die in der Zeichnung nicht dargestellte Entleerungsstellung sind Hubeinrichtungen 26,27 vorgesehen, die in den einander zugekehrten Stirnseiten 32,42 der beiden Druckbehälter 30,40 angreifen, wobei vorgesehen sein kann, daß die Hubeinrichtungen 26,27 jeweils einem Druckbehälter 30,40 zugeordnet sind oder daß beide Hubeinrichtungen 26,27 beide Druckbehälter 30,40 gleichzeitig verschwenken, und zwar über die in Fig. 1 angedeuteten Hubschilde 27a. Bodenseitig sind die beiden Hubeinrichtungen 26,27 an dem Grundrahmengestell 10a befestigt. Die Hubeinrichtungen 26,27 sind dabei als hydraulische oder pneumatische Arbeitszylinder ausgebildet.

Die Halterungen 19,10 sind an dem Rahmengestell 10 über die horizontalen Achsen 19a,19b,20a,20b (Fig.1) angelenkt. Dabei weisen die horizontalen Achsen 19,a,19b,20a,20b einen Abstand A zur Mittelebene HM,HM1 und einen vertikalen Abstand a zu den Enden des jeweiligen Vertikalträgers 15,16,17,18 auf.

Der Abstand A verhält sich zum Abstand a dabei bevorzugterweise wie 2:1.

Die beiden im Rahmengestell 10 angeordneten zylinderförmigen Druckbehälter 30,40 weisen dabei einen der Breite des Rahmengestells 10 entsprechenden Durchmesser auf und entsprechen in ihrer Gesamtlänge etwa der Länge des Rahmengestells 10, so daß ein maximaler Rauminhalt der beiden Druckbehälter 30,40 erreicht wird. Sowohl die Halterungen 19,20 als auch die Hubeinrichtungen 26,27 sind dabei in denjenigen Freiräumen angeordnet, die sich aufgrund der zylindrischen Form der Druckbehälter 30,40 ohnehin ergeben.

In Fig. 3 ist eine Längsträgeruntergreifeinrichtung 21 dargestellt, die aus einem am Druckbehälter40 befestigten Formkörper 22 besteht, an dem ein um eine vertikale Achse 23 verschwenkbarer Halterungsarm 24 angelenkt ist. Der Halterungarm 24 ist dabei platten- oder brettförmig ausgebildet und so angeordnet, daß er den Längsträger 11 untergreift und so den Druckbehälter 40 am Längsträger 11 haltert. Der Halterungsarm 24 ist dabei mit einer elastischen Auflage 25 versehen, die als Dämpfungsglied zwischen dem Druckbehälter 40 und dem Längs träger 11 dient. Es ist dabei eine in der Zeichnung nicht dargestellte Antriebseinrichtung vorgesehen, die den Halterungsarm 24 um die Vertikalachse 23 verschwenkt und sowohl in seiner der Längsträger 11 freigebenden Stellung als auch in der in der Zeichnung dargestellten den Längsträger 11 untergreifenden Stellung festsetzt. Die Antriebseinrichtung kann dabei ebenfalls hydraulisch/pneumatisch oder elektromotorisch ausgebildet sein.

## Patentansprüche

1. Transport-Container (100) mit zwei in einem Rahmengestell (10) angeordneten, kippbaren Druckbehältern (30,40) für körniges oder pulverförmiges Schüttgut oder für Flüssigkeiten, bei dem das aus Längsträgern (11,12), Querträgern (13,14) und Vertikalträgern (15,16,17,18) bestehende, rechteckförmige Rahmengestell (10) Halterung für eine Verschwenkung der Druckbehälter um eine horizontale Achse aufweist, die beiden zylinderförmigen, einen der Breite des Rahmengestells (10) entsprechenden Durchmesser aufweisenden und in dem Rahmengestell (10) hintereinander angeordneten, mit ihren Längsachsen parallel zur Rahmengestellängsrichtung verlaufenden Druckbehälter (30,40) mit ihren, den stirnseitigen Querträgern (13,14) des Rahmengestells (10) zugekehrten Stirnseiten (31,41) mit verschließbaren und bei eine Transportstellung einnehmenden Druckbehältern (30,40) in den stirnseitigen, unteren Eckbereichen des Rahmengestells (10) liegenden Abzugsöffnungen (33,43) für den Behälterinhalt an Halterungen (19,20) in Lagerpunkten (19a,19b; 20a,20b) um horizontale Achsen verschwenkbar befestigt sind, und die Druckbehälter (30,40) an ihren aneinander zugekehrten Stirnseiten (32,42) mit zu ihren Mittellängsachsen (28,29) versetzt angeordneten als hydraulische oder pneumatische Arbeitszylinder ausgebildeten Hubeinrichtungen (26,27) verbunden sind, die bodenseitig an dem Rahmengestell (10) angelenkt sind, dadurch gekennzeichnet,
daß in dem Rahmengestell (10) die jedem Druckbehälter (30,40) zugeordnete Hubeinrichtung (26,27) bis in den an den Längsträger (11,12) angrenzenden Bereich zu der Mittellängsachse (28,29) versetzt angeordnet sind,
daß für jeden Druckbehälter (30,40) zwei Halterungen (19,20) vorgesehen sind,
daß jede Halterung (19,20) an einem Vertikalträger (15,16,17,18) oberhalb der Mittelebenen (HM,HM1) und in einem Abstand (A) zu diesen und in einem Abstand (a) zu den oberen Enden des Vertikalträgers (15,16,17,18) über eine horizontale Achse (19a,19b, 20a,20b) angelenkt ist.

2. Transport-Container nach Anspruch 1, dadurch gekennzeichnet, daß der Abstand (A) zwischen der Mittelebene (HM,HM1) und der horizontalen Achse (19a,19b, 20a,20b) zu dem Abstand (a) der horizontalen Achse (19a,19b,20a,20b) zu den den Enden des Vertikalträgers (15,16,17,18) ein Verhältnis von etwa 2:1 aufweist.

3. Transport-Container nach Anspruch 1 oder 2, dadurch gekennzeichnet, daß an jeder Seite jedes Druckbehälters (30,40) eine an der Außenoberfläche (34,44) des Druckbehälters (30,40) angeordnete Längsträgeruntergreifeinrichtung (21) vorgesehen ist.

4. Transport-Container nach Anspruch 3, dadurch gekennzeichnet, daß die Längsträgeruntergreifeinrichtung (21) aus einem druckbehälterfesten Formkörper (22) und einem um eine vertikale Achse (23) verschwenkbar an dem Formkörper (22) angelenkten und den jeweiligen Längsträger (11,12) untergreifbaren platten- oder brettförmigen Halterungsarm (24) besteht.

5. Transport-Container nach Anspruch 4, dadurch gekennzeichnet, daß der Halterungsarm (24) auf seiner dem jeweiligen Längsträger (11,12) zugewandten Oberfläche (24a) mit einer elastischen Beschichtung oder Auflage (25) versehen ist.

6. Transporter-Container nach Anspruch 5, dadurch gekennzeichnet, daß der Halterungsarm (24) vermittels einer Antriebseinrichtung um die vertikale Achse (23) verschwenkbar und in mindestens einer Stellung festsetzbar ist.
